# EUROPÄISCHE PATENTANMELDUNG

(11) **EP 4 589 076 A1**
(43) Veröffentlichungstag der Anmeldung: **23.07.2025**
(21) Anmeldenummer: 25153136.4
(22) Anmeldetag: 21.01.2025
(51) Int. Cl.: E02D 29/02

(54) **VORRICHTUNG ZUR SANIERUNGSFÄHIGEN BEWEHRUNG VON MIT BEWEHRTER ERDE VERSEHENEN HÄNGEN**

(30) Priorität: 22.01.2024 DE 102024101756
(71) Anmelder: Bautechnik Green GmbH, 6170 Zirl (AT)
(72) Erfinder: Jordan, Klaus, 6179 Ranggen (AT)
(74) Vertreter: Rings, Rolf

(57) **Zusammenfassung**

Vorrichtung (10) zur sanierungsfähigen Bewehrung von Hängen aus Erdreich mit bewehrter Erde (11) mit einer mit einer Hinterfüllung, Erdreich oder Schüttgut auffüllbaren Vorsatzschale (1) aus einem Gitter- oder Netzmaterial, mit mindestens einer in der bewehrten Erde (11) fixierbaren Halterung (2) der Vorsatzschale (1), insbesondere in Form einer rückwärtig an der Vorsatzschale (1) vorgesehenen verlorenen Schalung aus Eisenmatten, wobei ein Füllmaterial (3) in einen Aufnahmeraum (12) zwischen der bewehrten Erde (11) und der Vorsatzschale (1) einbringbar oder einfüllbar ist, wobei die Vorrichtung (10) dadurch gekennzeichnet ist, dass die Halterung (2) eine Verankerungseinrichtung (20) für eine in der Halteposition einstellbare und bei Bedarf auch wieder lösbare Montage der Vorsatzschale (1) aufweist, welche einen in die bewehrte Erde (11) und/oder vorhandenes Erdreich eingebrachten Erdanker (4), einen an dem freien Ende des Erdankers (4) vorgesehenen Distanzhalter (5) mit Verstellmöglichkeit seiner effektiven Länge sowie eine mit dem Distanzhalter (5) verbundene und an der Vorsatzschale (1) lösbar anbringbare Klemme (6) für eine Klemmhalterung und Fixierung der Vorsatzschale (1) umfasst.

## Beschreibung

Die vorliegende Erfindung bezieht sich auf eine Vorrichtung zur sanierungsfähigen Bewehrung von Hängen aus Erdreich mit bewehrter Erde, bei welchen eine aus Gitter-oder Netzmaterial bestehende Vorsatzschale an der äußeren Front der Hänge angebracht ist. Solche Vorrichtungen zur Stabilisierung von bewehrten Erden werden mit gitterförmigen Vorsatzschalen versehen, in welche eine Hinterfüllung, beispielsweise aus einem Grobschlag oder Schotterstein, eingebracht wird, um auch steilere Abhänge an Bauwerken, wie z. B. Straßen, Bahnlinien etc., sicher gegenüber einem Abrutschen des Hangs zu verfestigen. Solche mit bewehrter Erde versehenen Bauwerke sind in verschiedener Form im Stand der Technik bekannt.

Es wurde beispielsweise vorgeschlagen, die Vorsatzschalen in der bewehrten Erde des Abhangs beim Aufbau der bewehrten Erde mit sogenannten Totmannankern einzubinden und darin fest zu fixieren. Die Vorsatzschalen werden dabei beim Aufbau der bewehrten Erde mit einem Anker mit Totmannsystem versehen, an dessen freiem Ende dann anschließend die Fixierung der danach aufgebrachten Vorsatzschale vor einem Befüllen mit Grobschlag erfolgen kann. Solche Verankerungssysteme mit Totmannankern für mit Vorsatzschalen gesicherte bewehrte Erden haben jedoch den Nachteil, dass sie keine Variabilität in der Einstellung des Abstands zwischen dem Anker und den angebrachten Vorsatzschalen bieten. Ferner ist auch keine nachträgliche Montage derartiger Vorrichtungen mit an Totmannankern fixierten Vorsatzschalen möglich, da die in das Erdreich eingebrachten Widerhaken der Totmannanker nicht in ein vorhandenes Erdreich von außen her ohne Abbau des Erdreichs eingebracht werden können. Allerdings sind die so konstruierten Vorrichtungen mit der Zeit anfällig gegenüber einer Abnutzung und einem Verschleiß: Die rückwärtig eingebrachte Hinterfüllung aus Grobschlag kann sich mit dem dahinterliegenden Erdreich absenken, und es können Hohlstellen entstehen. Auch kann über die Zeit hinweg durch Korrosion häufig eine Beschädigung der Vorsatzschalen stattfinden. In diesem Fall muss das Bauwerk mit solchen bewehrten Erden aufwendig saniert werden, indem es vollständig abgetragen wird und die Konstruktion mit der Vorsatzschale wieder von Neuem angebracht wird. Es ist somit nicht leicht möglich, eine später notwendige Sanierung derartiger Bauwerke vorzunehmen.

Auf der anderen Seite wurden im Stand der Technik derartige Vorrichtungen für Bauwerke mit bewehrter Erde nachträglich mit neuen Vorsatzschalen saniert, welche von außen auf das vorhandene Bauwerk zusätzlich angebracht wurden. Dabei erfolgte eine Befestigung der neu von außen aufgesetzten Vorsatzschalen durch relativ kurze Ankerstäbe, welche an den in der bewehrten Erde vorhandenen Eisenmatten, die als verlorene Schalung für die bewehrten Erden aufgebracht wurden, eingehängt sind. Die als verlorene Schalung dienenden Eisenmatten im Erdreich derartiger Bauwerke sind jedoch selbst nicht langfristig haltbar und werden mit der Zeit durch Korrosion verrotten. Die mit Grobschlag befüllten Vorsatzschalen sind dann nicht mehr sicher befestigt bzw. im Erdreich verankert. Derartige Systeme sind daher statisch relativ kritisch und ermöglichen keine sichere und langfristig haltbare Sanierung derartiger Bauwerke oder Abhänge mit bewehrter Erde.

Vor diesem Hintergrund ist es die Aufgabe der vorliegenden Erfindung, eine Vorrichtung zur sanierungsfähigen Bewehrung von Hängen oder Bauwerken mit bewehrter Erde bereitzustellen, welche flexibler in der Montage, Anbringung und nachträglichen Reparatur ist und insbesondere eine langfristig und dauerhaft feste Sanierung derartiger Bauwerke mit bewehrten Erden und Vorsatzschalen auch später nachträglich mit geringem Aufwand ermöglicht.

Diese Aufgabe wird mit einer Vorrichtung mit den Merkmalen des Anspruchs 1 gelöst. Vorteilhafte Ausgestaltungen und Weiterbildungen der Erfindung sind Gegenstand der abhängigen Ansprüche.

Erfindungsgemäß wird, wie in Anspruch 1 angegeben, eine Vorrichtung zur sanierungsfähigen Bewehrung von Hängen aus Erdreich mit bewehrter Erde mit einer mit einer Hinterfüllung, Erdreich oder Schüttgut auffüllbaren Vorsatzschale aus einem Gitter- oder Netzmaterial mit mindestens einer in der bewehrten Erde fixierbaren Halterung der Vorsatzschale, insbesondere in Form einer rückwärtig an der Vorsatzschale vorgesehenen verlorenen Schalung aus Eisenmatten, vorgeschlagen, wobei ein Füllmaterial in einem Aufnahmeraum zwischen der bewehrten Erde und der Vorsatzschale einbringbar oder einfüllbar ist, wobei die Vorrichtung dadurch gekennzeichnet ist, dass die Halterung eine Verankerungseinrichtung für eine in der Halteposition einstellbare und bei Bedarf auch wieder lösbare Montage der Vorsatzschale aufweist, welche einen in die bewehrte Erde und/oder vorhandenes Erdreich eingebrachten Erdanker, einen an dem freien Ende des Erdankers vorgesehenen Distanzhalter mit Verstellmöglichkeit seiner effektiven Länge sowie eine mit dem Distanzhalter verbundene und an der Vorsatzschale lösbar anbringbare Klemme für eine Klemmhalterung und Fixierung der Vorsatzschale umfasst. Als Halterung bzw. Fixierelement für die mit Grobschlag, Schotterstein oder ähnlichem befüllten Vorsatzschalen, welche als vorderer Abschluss derartiger bewehrter Erden von abschüssigen Bauwerken angebracht wird, dient somit nicht mehr wie bisher eine einfache Halterung in Form eines beim Aufbau der bewehrten Erde eingebrachten Totankers oder einer kurzen Halteklammer an den Metallmatten der verlorenen Schalung im Erdreich. Vielmehr wird eine spezifische neue Verankerungseinrichtung erfindungsgemäß vorgeschlagen, die sowohl beim ersten Aufbau der bewehrten Erde als auch ohne großen Aufwand nachträglich für die Zwecke einer Sanierung oder einer Nachjustierung in das vorhandene Material der bewehrten Erde und das dahinterliegende Erdreich eingebracht und sicher fixiert werden kann.

Die Verankerungseinrichtung ist in der Halteposition einstellbar, d. h. der Fixierpunkt der Vorsatzschalen kann variiert werden. Hierfür ist ein in der Länge verstellbarer Distanzhalter separat von dem tiefer im Erdreich montierten Erdanker vorgesehen. Außerdem ist die Halterung der Vorsatzschalen durch die Klemmen und/oder die Distanzhalter lösbar montiert. Es kann somit eine auch von außen her in installierten Bauwerken erfolgende Demontage für Sanierungszwecke vorgenommen werden. Ein Abbau der gesamten Vorsatzschalen mit ihrer Befüllung ist nicht erforderlich. Entweder die Klemmen können gelöst werden oder sowohl die Klemmen als auch die Distanzhalter ausgetauscht, gelöst oder durch deren Verstellmöglichkeit nachjustiert werden.

Die erfindungsgemäße Verankerungseinrichtung ist aus mindestens drei Grundelementen aufgebaut, nämlich einem in das Erdreich oder die bewehrte Erde eingebrachten Erdanker, einem am freien Ende des Erdankers vorgesehenen und dort lösbar befestigten Distanzhalter mit Verstellmöglichkeit der effektiven Länge und einem an dem Distanzhalter angebrachten Klemmelement oder Klemme, welche für eine Klemmhalterung und lösbare Fixierung der Vorsatzschalen an der Verankerungseinrichtung dient. Dadurch sind die Funktionen einer Verankerung und Fixierung der Vorrichtung in vorteilhafter Weise quasi voneinander entkoppelt.

Auf diese Weise lässt sich mit der Vorrichtung eine auch nachträglich justierbare Befestigung der Vorsatzschale an der bewehrten Erde von Bauwerken herstellen. Die Vorrichtung kann auch nachträglich zu Zwecken einer Sanierung einer beispielsweise verrotteten Vorsatzschale effektiv eingesetzt werden. Die Erdanker, welche vorzugsweise einen relativ dünnen zylindrischen Querschnitt aufweisen, können auch nachträglich durch die Befüllung der Vorsatzschalen hindurch in das dahinterliegende Erdreich oder die bewehrte Erde des Bauwerks eingeschraubt werden und anschließend mit entsprechenden Distanzhaltern und der an dem freien Ende vorgesehenen Klemme der Verankerungseinrichtung versehen werden. So können beispielsweise an mehreren Punkten einer Vorsatzschale, die nachträglich von außen her an ein bestehendes Bauwerk angebracht wird, solche erfindungsgemäßen Verankerungseinrichtungen montiert werden, so dass eine nachträgliche, sichere und langfristig bzw. dauerhaft haltbare Reparatur derartiger Bauwerke mit bewehrten Erden auf relativ leichte Art und Weise mit geringem Aufwand und damit geringen Baukosten realisierbar ist. Die Kombination aus einem in das Erdreich eingebrachten Erdanker, der beispielsweise durch einfaches Einbohren eingesetzt werden kann, sowie einem daran lösbar montierten Distanzhalter hat den Vorteil, dass auch unterschiedliche Abstände und unerwünschte Einbuchtungen oder Auswölbungen von den Vorsatzschalen an den Bauwerken ausgeglichen werden können. Nach dem Einstellen der effektiven Länge der Distanzhalter an den in dem Erdreich fest und weit nach hinten reichend fixierten Erdankern werden dann die Klemmen gemäß der erfindungsgemäßen Verankerungseinrichtung am Distanzhalter angebracht.

Mit den Klemmen werden die gitterförmigen Vorsatzschalen dann sicher mit dem Klemmeffekt beispielsweise durch Verschraubung von Klemmarmen oder Klemmlaschen fixiert. Die Klemmen sind dabei so konstruiert, dass auch eine nachträgliche Fixierung und Anbringung an den Bauwerken mit bewehrten Erden von solchen Vorsatzschalen auch durch das Gitterraster hindurch möglich ist. Als Klemme wird hier ein von zwei Seiten her an der Vorsatzschale angreifendes Teil verstanden, welches eine Klemmhalterung an den Stäben der Vorsatzschalen hervorrufen kann. Anders als mit kurzen Klammern oder mit Totankern fixierten Vorsatzschalen lassen sich so auch nachträglich eine Anbringung, Demontage oder Nachjustierung mit Verschraubung des Distanzhalters in dem Erdanker und Zusammenschrauben der Klemme leicht bewerkstelligen. Die Vorteile der erfindungsgemäßen Vorrichtung sind daher vielfältig und haben neben deutlichen Kosteneinsparungen zudem den technisch vorteilhaften Effekt, dass auch später bei verrotteten Elementen im Aufbau der bewehrten Erde, wie z. B. den Metallmatten von verlorenen Schalungen für den Aufbau der bewehrten Erde, eine sichere und dauerhafte Fixierung der mit Grobschlag befüllten Vorsatzschalen ermöglicht wird.

Gemäß einer vorteilhaften Ausgestaltung der Erfindung weist die Klemme, welche zur Fixierung der Vorsatzschale an dem Distanzhalter und damit mittelbar an dem Erdanker dient, eine von der Frontseite der Vorrichtung, also von außen von dem Bauwerk her schraubbare Form mit zwei auf den Abstand eines Gitterrasters der Vorsatzschale angepassten Klemmlaschen oder Klemmarmen auf. Die Klemme umfasst somit von vorne und von hinten die Drähte eines Gitters der Vorsatzschale in einem der Rasterlöcher und klemmt nach Verschrauben der dafür vorgesehenen Montageschraubelemente die Vorsatzschale an dieser Stelle sicher und fest. Die Montage und Demontage erfolgt damit durch einfaches Schrauben von der Außenseite her, d. h. der Frontseite des mit bewehrter Erde versehenen Bauwerks. Eine anschließende Nachjustierung oder Demontage ist somit leicht zu bewerkstelligen. Auch lässt sich so in vorhandenen Bauwerken leicht eine zusätzliche neue Vorsatzschale auf das vorhandene Bauwerk aufbringen, beispielsweise um eine Sanierung von beschädigten Bereichen des gesamten Bauwerks an einzelnen Stellen zu realisieren. Damit ist eine leichte, kostengünstige und sehr effiziente Sanierung derartiger Bauwerke mit bewehrten Erden möglich. Auch lässt sich so eine flexiblere Montage von Vorsatzschalen für Bauwerke mit bewehrten Erden schon beim ersten Aufbau ausführen, da eine Justierung des Abstands der Klemme zu dem dahinterliegenden Erdreich durch den Distanzhalter möglich ist und eine Fixierung durch einfaches Anbringen der Klemme an dem freien Ende der Verankerungseinrichtung erfolgt. Die Vorsatzschalen werden beispielsweise bei Anbringung mehrerer derartiger Verankerungseinrichtungen an einer Vorsatzschale somit sicher fixiert aufgrund der quasi von der Vorderseite und der Rückseite her klemmend die Gitterstäbe umgreifenden Klemmlaschen, die in der Dimensionierung so bemessen sind, dass sie auf den Durchmesser der Gitterstäbe der Vorsatzschale angepasst sind.

Gemäß einer weiteren vorteilhaften Ausgestaltung der Erfindung weist die Klemme eine Form und Abmessung für ein Hindurchstecken durch eine Gitteröffnung bzw. Rasteröffnung der Vorsatzschale mit anschließender Fixiermöglichkeit an Gitterstäben der Vorsatzschale, insbesondere durch ein Verdrehen oder ein Verkippen von Klemmelementen oder der Klemmlaschen, auf. Vor allem für eine nachträgliche Montage von derartigen Verankerungseinrichtungen an vorhandenen Bauwerken mit Vorsatzschalen zu Sanierungszwecken können somit die Klemmen nach Anbringen des Erdankers und des Distanzhalters durch Verdrehen in ihrer Ausrichtung durch die Rasteröffnung des Gitters der Vorsatzschale teilweise hindurchgebracht werden, so dass eine rückwärtig angreifende Klemmlasche mit einer von der Vorderseite her angebrachten Klemmlasche der Klemme für ein geklemmtes, festes Fixieren der Vorsatzschale an diesem Punkt möglich ist. Die Abmessung und die Form des Gitters und der Klemme sind dabei so aneinander angepasst, dass sie auf die entsprechenden Dimensionierungen hin abgestimmt sind: Wenn beispielsweise eine Rasteröffnung des Gitters der Vorsatzschale mit rechteckiger Form vorhanden ist, kann die Klemme durch Verdrehen um 90° hindurchgesteckt werden und bei der Montage dann wieder um 90° in die Montagestellung für das Anschrauben und Verklemmen der Verankerungseinrichtung zurückverdreht werden.

Gemäß einer weiteren vorteilhaften Ausgestaltung der Erfindung weist der Distanzhalter eine Gewindestange auf, welche im Abstand zum freien Ende des Erdankers durch eine Schraubverbindung mit diesem einstellbar ist. Eine solche Gewindestange erlaubt das einfache Aufschrauben einer Klemme an dem Distanzhalter. Zudem wird mit der Gewindestange eine leichte Justierung des effektiven Abstands des Fixierpunkts der Klemme zu dem Erdanker erreicht. Die Gewindestange kann einfach in die dafür vorgesehene Verschraubung oder das Schraubloch in dem Erdanker eingeschraubt werden. Der Distanzhalter ist somit auch relativ dünn und erfordert keinen großen Eingriff in beispielsweise vorhandene Bauwerke, in welchen eine nachträgliche Fixierung beispielsweise zur Sanierung oder Nachfixierung von Vorsatzschalen erfolgen muss.

Gemäß einer weiteren vorteilhaften Ausgestaltung der Erfindung weist die Klemme eine Schraubmutter mit einem Innengewinde und einem Aufsteckabschnitt für zwei gegeneinander zusammenschraubbare Klemmelemente oder Klemmlaschen auf. Mit dieser Form einer Klemme kann das Gitter der Vorsatzschale quasi sowohl von hinten als auch von vorne durch Zusammenschrauben der beiden Klemmlaschen die Halterung realisieren. Die Klemmlaschen können beispielsweise mit Durchgangslöchern gebildet sein und auf den Aufsteckabschnitt der Schraubmutter und eventuell einen Gegenanschlag der Klemme aufgesteckt werden. Die Schraubmutter selbst kann mit ihrem Innengewinde auf den Distanzhalter einfach aufgeschraubt werden, der beispielsweise in Form einer Gewindestange in gewünschter Länge realisiert sein kann. Auf diese Weise wird mit recht wenigen Einzelkomponenten eine effektive Klemmhalterung mit geringen Außenabmessungen gebildet, die sowohl eine nachträgliche Justierung, Demontage und Wiedermontage als auch eine langfristige und sichere Fixierung bei der Erstmontage erlaubt. Die Befestigung und Montage der Klemme ist von der Außenseite her auch bei befüllten Vorsatzschalen leicht möglich.

Gemäß einer weiteren vorteilhaften Ausgestaltung der Erfindung ist die Klemme mit einem Aufnahmeraum zwischen zwei Klemmelementen bzw. Klemmlaschen entsprechend einer Abmessung des Gitters der Vorsatzschale bzw. der Drähte (Durchmesser) der Vorsatzschale versehen. Je nach Dicke der Gitterstäbe der Vorsatzschale ist der Aufnahmeraum zwischen den Klemmlaschen damit so gebildet, dass sie beim direkten Zusammenschrauben der Klemme an dem Distanzhalter eine Klemmwirkung und eine feste, sichere Fixierung der Vorsatzschale damit bewerkstelligen.

Gemäß einer weiteren vorteilhaften Ausgestaltung der Erfindung weist der Erdanker eine stangenförmige Form mit im Wesentlichen gleichbleibendem zylindrischem Querschnitt und einem mindestens teilweise vorgesehenen Innengewinde auf. Durch das Innengewinde mindestens an dem rückwärtigen Ende des Erdankers kann ein Distanzhalter direkt ohne zusätzliche Komponenten in den Erdanker eingeschraubt und im Abstand für die Einstellung der Halteposition der Vorsatzschale eingestellt werden. Die stangenförmige, im Wesentlichen zylindrische Form des Erdankers hat den Vorteil, dass dieser recht dünn dimensioniert werden kann und so ohne größere Beeinträchtigung auch in bestehendes Erdreich und bewehrte Erden nachträglich einschraubbar ist.

Anders als bei konischen Erdankern wird auch keine nennenswerte Verdrängung von umgebendem Erdreich hierdurch bewirkt und dennoch eine sichere und hohe Haltekräfte bietende Verankerung der Halterung der Verankerungseinrichtung mit dem Erdanker bewerkstelligt. Der im Wesentlichen zylindrische Erdanker kann aus einem Vollmaterial oder als Hohlelement vorzugsweise aus Metall gebildet sein. An dem Außenumfang weist der Erdanker vorzugsweise eine Profilierung in Form eines Schraubgewindes, einer teilweisen, einem Schraubgewinde folgenden Riffelung oder ähnlichem auf. Mit diesen Maßnahmen kann eine noch höhere Haltekraft auch eines einzelnen Erdankers bewerkstelligt werden. Für die Fixierung und Montage oder nachträgliche Anbringung bei Sanierungen von bewehrten Erden können die Vorsatzschalen auch mit mehreren einzelnen Erdankern an verschiedenen Punkten je nach Anforderungen an die Haltekräfte und Festigkeiten versehen werden. Die Erdanker sind relativ schmal und auch vergleichsweise leicht in der Bauform. Sie bieten dennoch eine hohe Rückhaltekraft, die auch bei bestehenden Bauwerken mit bewehrten Erden noch hergestellt werden kann.

Gemäß einer weiteren vorteilhaften Ausgestaltung der Erfindung weist der Erdanker ein Außengewinde oder mindestens abschnittsweise eine gewindeförmige Riffelung und am rückwärtigen Ende einen Halteabschnitt für die Anbringung einer Bohrmaschine oder einer anderen Montagevorrichtung auf. Der im Wesentlichen zylindrische, im Querschnitt gleichbleibende Erdanker ist beispielsweise an dem rückwärtigen Ende mit einem nicht mit Außengewinde versehenen Halteabschnitt in runder Form oder in Form eines Sechskantelements versehen, in welchem eine Bohrung mit einem Innengewinde vorhanden ist, für die Anbringung eines Distanzhalters, beispielsweise in Form einer Gewindestange. Dieser Halteabschnitt ohne Außengewinde dient zum Anbringen einer Bohrmaschine oder einer anderen Montagemaschine, welche mit beispielsweise dem Sechskant für das Einschrauben in das Erdreich lösbar mit einer entsprechenden Schnellspannvorrichtung oder ähnlichem angebracht werden kann. Auf diese Weise ist eine leichte, schnelle Montage derartiger Erdanker für die Verankerungseinrichtung gemäß der Erfindung ohne Spezialmaschinen oder zusätzliche Elemente möglich. Das Außengewinde kann in Form eines durchgängigen, spiralförmigen Außengewindes für das Einbohren des Erdankers realisiert sein. Alternativ kann auch außen eine nur teilweise vorstehende Riffelung entsprechend einer spiralförmigen Gewindeform vorhanden sein. Der Erdanker an sich kann entweder aus Vollmaterial oder aus einem Hohlkörper realisiert sein, je nach den Durchmessern oder Abmessungen der eingesetzten Erdanker. An seinem vorderen Ende, welches zum Eindringen in die bewehrte Erde vorgesehen ist, kann der Erdanker auch mit einer konischen Spitze für ein leichteres Ansetzen und genaues Positionieren sowie leichteres Eindringen beim Einbohren realisiert sein.

Gemäß einer weiteren vorteilhaften Ausgestaltung der Erfindung ist zwischen der bewehrten Erde und dem Aufnahmeraum der Vorsatzschale ein flächiges Rückhaltemittel, insbesondere ein Vlies, vorgesehen. Das Vlies dient einem Rückhalt des dahinterliegenden Erdreichs oder der bewehrten Erde, damit vor einem Befüllen der Vorsatzschale mit dem Füllmaterial oder dem groben Steinmaterial ein Rückhalt des Erdreichs schon in gewissem Maße gewährleistet ist. Ein solches Vlies ist vorzugsweise durchlässig gegenüber Wasser und dient nur dem Rückhalt von feinkörnigem, kleinerem Erdreichmaterial und Sand. Die Anbringung und Montage der Vorrichtung ist dadurch erleichtert.

Gemäß einer weiteren vorteilhaften Ausgestaltung der Erfindung ist die Halterung mit dem Erdanker im Wesentlichen rechtwinklig zu einer Vorderseite oder Längsrichtung der Vorsatzschale ausgerichtet montiert. Die Erdanker werden somit nicht horizontal in das dahinterliegende Erdreich und die bewehrte Erde eingeschraubt, sondern in einem leicht nach unten schrägen Winkel im Wesentlichen zu der jeweils vorhandenen Schräge des Hangs, an dem die Vorsatzschalen der Vorrichtung anzubringen sind. Auf diese Weise ist eine verbesserte Kraftübertragung und statisch noch sicherere Fixierung mit den Erdankern auch mit weniger Einzelelementen als bisher möglich. Die Kraftaufnahme durch das leicht schräge Einbohren der Erdanker in das Erdreich bewirkt eine hochstabile Befestigung, die auch langfristig bestehen bleibt, und zwar unabhängig davon, ob die dahinterliegenden verlorenen Schalungen in Form von Metallmatten oder ähnlichem mit der Zeit, beispielsweise innerhalb von zehn bis fünfzehn Jahren, verrotten oder nicht.

Gemäß einer weiteren vorteilhaften Ausgestaltung der Erfindung ist der Distanzhalter der Vorrichtung ein längliches, stangenförmiges Element in Verlängerung der Längsachse des Erdankers, wobei seine effektive Länge, nämlich die Länge des Distanzhalters, durch die Anbringungsform an dem Erdanker verstellbar ist. Somit kann die Länge des Distanzhalters zum Anpassen an unterschiedliche Gegebenheiten oder beispielsweise für ein Anspannen nachträglich von einer Vorsatzschale an einzelnen Punkten ausgeführt werden. Die Distanzhalter sind somit nach dieser Ausführungsform durch die Anbringungsform in der Länge, d. h. ihrer effektiven Gesamtlänge, welche von dem freien Ende des Erdankers vorragt, einstellbar. Die Distanzhalter haben somit die Funktion einer lösbaren Montage unabhängig von dem Erdanker selbst und umfassen gleichzeitig eine Verstellmöglichkeit für die Einstellung des Abstands für entsprechende Vorsatzschalen. Gemeinsam mit der weiteren fakultativen Verstellmöglichkeit der Klemme an dem Ende der Distanzhalter ist so eine mehrfache variable Einstellmöglichkeit solcher Vorrichtungen gegeben. Die Distanzhalter können ebenso wie die länglichen Erdanker einfach auch in vorhandenes Erdreich eingebracht werden und erfordern keinen kompletten Abbau einer einmal angebrachten Vorsatzschale mit der jeweiligen Befüllung, beispielsweise bei einer Reparatur der Vorrichtung. Es können auch unterschiedlich lange Distanzhalter eingesetzt werden, beispielsweise wenn Gewindestangen oder Rohrelemente mit Gewinden hierzu verwendet werden, um eine Anpassung der Länge an jeweilige Gegebenheiten zu erreichen. Eine Anbringungsart zu dem Erdanker selbst kann beispielsweise eine Verschraubung mit diesem mit jeweils angepassten Innen-/Außengewinden sein. Eine andere mögliche Anbringungsform zwischen Distanzhalter und Erdanker können auch eine Steckverbindung mit Lochung und Splinten sein oder andere dem Fachmann des Gebiets hierfür bekannte mögliche Ausführungsformen von Verbindungen länglicher Elemente.

Gemäß einer weiteren vorteilhaften Ausgestaltung der Erfindung sind der Distanzhalter und der Erdanker miteinander durch Verschraubung koppelbare Rohre oder Stangen mit jeweils aneinander angepassten Innen-/Außengewinden. Durch solch eine Form lassen sich einfache und leicht austauschbare Elemente für den Distanzhalter verwenden, die entsprechend mit Innen- oder Außengewinde je nach Form des Anschlusselements an dem Erdanker versehen sind. Durch einfaches Einschrauben lassen sich die Distanzhalter so montieren und in der effektiven Länge variabel einstellen. Auch ein einfaches Lösen nachträglich bei fest im Inneren des Erdreichs verankerten Erdankern ist so möglich. Die Distanzhalter können also ausgetauscht werden und bei Bedarf in der Länge nachjustiert werden, ohne dass neue Erdanker in das Erdreich eingebracht werden müssen.

Weitere Merkmale, Aspekte und Vorteile der vorliegenden Erfindung werden im Folgenden noch offenbar werden anhand der nachfolgenden detaillierteren Beschreibung von mehreren Ausführungsbeispielen der Erfindung, welche im Zusammenhang mit den beigefügten Zeichnungen erfolgt. In den Zeichnungen zeigen:
- Fig. 1: eine Draufsicht eines ersten Ausführungsbeispiels einer erfindungsgemäßen Vorrichtung zur Bewehrung von Hängen mit mehreren nebeneinander und übereinander montierten Vorsatzschalen;
- Fig. 2: eine Querschnittsansicht gemäß A-A des Ausführungsbeispiels der Vorrichtung gemäß der Erfindung nach Fig. 1;
- Fig. 3: eine perspektivische Detailansicht eines Ausführungsbeispiels der erfindungsgemäßen Vorrichtung hinsichtlich der Verankerungseinrichtung im zusammengesetzten Zustand;
- Fig. 4: eine perspektivische Ansicht eines weiteren Ausführungsbeispiels einer erfindungsgemäßen Vorrichtung zur Bewehrung von Hängen zur Veranschaulichung der Montage der Verankerungseinrichtungen an den Vorsatzschalen;
- Fig. 5a und Fig. 5b: eine Draufsicht und eine Querschnittsansicht gemäß A-A eines Ausführungsbeispiels hinsichtlich des Details einer Klemme für die Verankerungseinrichtung nach einem Ausführungsbeispiel der erfindungsgemäßen Vorrichtung; und
- Fig. 6a und Fig. 6b: eine Perspektivansicht und eine Draufsicht eines Ausführungsbeispiels einer erfindungsgemäßen Klemme als Detail der erfindungsgemäßen Verankerungseinrichtung für die Vorrichtung in verschiedenen Stadien der Zusammensetzung und Montage der Klemmlaschen.

In der Fig. 1 und der Fig. 2 ist ein erstes Ausführungsbeispiel einer erfindungsgemäßen Vorrichtung 10 zur Bewehrung von Bauwerken mit bewehrter Erde 11 in einer Querschnittsansicht (Fig. 2) und einer Draufsicht (Fig. 1) im montierten Zustand der Vorrichtung 10 gezeigt. Die Vorrichtung 10 umfasst mindestens eine Vorsatzschale 1, in deren Aufnahmeraum 12 ein Füllmaterial 3 in Form von beispielsweise einem steinförmigen Schüttgut oder Grobschlag eingebracht wird, für die Fixierung und Bewehrung eines dahinterliegenden Abhangs mit losem Erdreich von bewehrter Erde 11 an einem Bauwerk. Derartige Vorrichtungen 10 zur Bewehrung von bewehrten Erden 11 werden im Normalfall beim Aufbau der bewehrten Erden 11 mit mehreren Schichten aus Erdreich und verlorenen Schalungen in Form von Eisenmatten oder ähnlichem direkt mit eingebaut und beispielsweise mit sogenannten Totankern rückwärtig im Erdreich fest und unlösbar verankert. Die feste Fixierung der Vorsatzschalen 1 ist dabei ein kritisches Merkmal, und es muss sichergestellt sein, dass solche Vorrichtungen 10 die Bauwerke mit bewehrter Erde 11 auch langfristig über mehrere Jahre oder gar Jahrzehnte sicher fixieren.

Die erfindungsgemäße Vorrichtung 10 dient sowohl zu einer Sanierung von derartigen Bauwerken mit bewehrter Erde 11 als auch zu einer Fixierung der Vorsatzschalen 1 beim erstmaligen Einbau der Vorrichtungen 10. Sie ist mit einer speziellen Verankerungseinrichtung 20 versehen, welche eine sichere und langfristige Fixierung der Vorsatzschalen 1 an den Bauwerken mit bewehrter Erde 11 und eine anschließende, nachträgliche Sanierung im Bedarfsfall von derartigen Bauwerken in leichter Weise erlaubt. Die Verankerungseinrichtung 20 kann alleine oder fakultativ auch zusätzlich zu einer konventionellen Halterung 2 derartiger Bauwerke mit bewehrter Erde 11 in Form von Eisenmatten, Vliesmatten oder ähnlichem eingebaut sein. Die rückwärtig im Erdreich unter den verschiedenen Schichten der bewehrten Erde 11 eingebrachten verlorenen Schalungen 13 sind beispielsweise in Form von Eisenmatten realisiert, die auch zur erstmaligen Fixierung der Vorsatzschalen 1 mittels relativ kurzer, den Aufnahmeraum 12 nur übergreifender Klammern dienen können. Diese Art der konventionellen Halterung 2 hat sich jedoch in manchen Fällen als nicht hinreichend erwiesen, falls im Laufe der Zeit die Halterung 2 durch die verlorene Schalung 13 verrottet oder rostet und sich dann eine Loslösung der Vorsatzschalen 1 ergeben kann. Daher wird erfindungsgemäß eine neuartige Verankerungseinrichtung 20 vorgesehen, die zur langfristigen sicheren Halterung und Fixierung der Vorsatzschalen 1 mittels eines Erdankers 4 in dem dahinterliegenden Erdreich oder der bewehrten Erde 11 dient.

Diese Verankerungseinrichtung 20 ist in einer Perspektivansicht in der Fig. 3 noch im Detail zur Veranschaulichung der Hauptkomponenten dargestellt: Die einzelnen Vorsatzschalen 1 (vgl. Fig. 1 und 2), welche beispielsweise aus einem Drahtgittergeflecht mit vertikalen oder horizontalen Drähten und einem festgelegten Gitterraster gebildet sind, werden wie in der Fig. 1 in einer Draufsicht gezeigt nebeneinanderliegend auf der Außenseite des Bauwerks mit bewehrter Erde angebracht. Dafür werden vorzugsweise an mehreren Punkten der Vorsatzschalen 1 jeweils erfindungsgemäße Verankerungseinrichtungen 20 angebracht - bei dem Ausführungsbeispiel der Fig. 1 und der Fig. 2 sind es jeweils fünf Verankerungseinrichtungen 20, nämlich an den jeweiligen Ecken und in der Mitte jeder der Vorsatzschalen 1. Die Verankerungseinrichtung 20 umfasst dafür einen im Wesentlichen im Querschnitt gleichförmigen zylindrischen und stabförmigen Erdanker 4, welcher mit einer Schlagbohrmaschine oder einem ähnlichen Werkzeug in das Erdreich der bewehrten Erde 11 eingeschraubt wird. Der Erdanker 4 weist dafür an seiner Außenseite ein Gewinde 8 oder eine spiralförmige, einem Gewindegang folgende Riffelung auf. An dem vorderen Ende des Erdankers 4 ist eine konische Spitze 14 vorgesehen, welche eine leichtere Einbringung und ein Einbohren in das Erdreich der bewehrten Erde 11 erlaubt. Für die Montage des Erdankers 4 weist dieser an seinem rückwärtigen Ende einen Halteabschnitt 7 auf. Der Halteabschnitt 7 kann beispielsweise als ein Sechskantelement vorgesehen sein, das mit einem konventionellen Spannfutter einer Schlagbohrmaschine eingeklemmt werden kann. In dem Halteabschnitt 7 und/oder dem zylindrischen Körper des Erdankers 4 ist ferner bei diesem Beispiel eine Innenbohrung mit einem Innengewinde entsprechend einer Dimensionierung eines Distanzhalters 5 vorgesehen, der als einfache Gewindestange in das rückwärtige Ende des Erdankers 4 verstellbar eingeschraubt ist. Der Distanzhalter 5 dient auch einer vorteilhaften Entkopplung der Verankerung im Erdreich der bewehrten Erde 11 und der Halterungselemente für die Vorsatzschale 2, nämlich einer Klemme 6, die an dem freien Ende der Verankerungseinrichtung 20 zum Fixieren der Vorsatzschalen 1 angebracht wird (vgl. Fig. 3).

Die Fig. 4 zeigt in einer Perspektivansicht ein Ausführungsbeispiel einer erfindungsgemäßen Vorrichtung 10 zur Bewehrung von steilen Abhängen oder Bauwerken mit bewehrten Erden 11 in einem montierten Zustand, jedoch ohne das dahinterliegende Erdreich. In den Fig. 5a, 5b ist in einer Draufsicht und in einer Querschnittsansicht ein Detail eines Ausführungsbeispiels der erfindungsgemäßen Vorrichtung 10, nämlich die Klemme 6 der Halterung 2, gezeigt. In den Fig. 6a und 6b sind jeweils eine Perspektivansicht und eine Vorderansicht mit einer teilweise verdrehten Klemmlasche 6.2 der Klemme 6 des Ausführungsbeispiels der Erfindung zur Veranschaulichung der Montage der Klemme 6 an den horizontalen und vertikalen Gitterstäben eines Gitterrasters einer Vorsatzschale 1 nach der Erfindung gezeigt.

Bei der Perspektivansicht der Fig. 4 sind die hier eingebauten fünf Verankerungseinrichtungen 20 montiert an der Vorsatzschale 1 der Vorrichtung 10 gemäß dem erfindungsgemäßen Beispiel dieser Ausführungsform veranschaulicht: Die Verankerungseinrichtungen 20 mit jeweils mindestens einem Erdanker 4, einem Distanzhalter 5 und einer zur Vorderseite hin weisenden Klemme 6 sind im an der Vorsatzschale 1 montierten Zustand gezeigt. An jeweils den vier Ecken der Vorsatzschale 1 und in der Mitte der Vorsatzschale 1 sind die Klemmen 6 an den nebeneinanderliegenden vertikalen Stäben des Gitterrasters der Vorsatzschale 1 klemmend angebracht. Die nach hinten weisenden Erdanker 4 dienen jeweils zum Einbringen oder Einbohren in das Erdreich des Bauwerks mit bewehrter Erde 11 (vgl. Fig. 2) und weisen an ihrem vorderen Ende jeweils einen in einen Halteabschnitt 7 eingeschraubten Distanzhalter 5 auf. Der Distanzhalter 5 ist auch bei diesem Ausführungsbeispiel wie bei demjenigen der Fig. 3 eine einfache Gewindestange in variabel auswählbarer Länge. Der Distanzhalter 5 ist ferner an seinem freien Ende dann über eine Schraubmutter 6.3 mit der Klemme 6 verbunden. Die Klemme 6 umfasst neben der Schraubmutter 6.3 jeweils laschenartige oder plattenförmige Klemmlaschen 6.1, 6.2 oder Klemmelemente, die auf einen Aufsteckabschnitt 6.4 der Schraubmutter 6.3 aufgesteckt sind und zum klemmenden Halten von Gitterstäben der Vorsatzschale 1 dienen (vgl. Fig. 4 und Fig. 5b bzw. 6a).

Wie in den Detailansichten in der Draufsicht, der Fig. 5a, der Querschnittsansicht der Fig. 5b sowie der Perspektivansicht der Fig. 6a und der Montagevorbereitungsstellung in Fig. 6b gezeigt, ist bei dem hier veranschaulichten Ausführungsbeispiel der erfindungsgemäßen Vorrichtung 10 die Klemme 6 mit zwei gegeneinander klemmend verschraubten Klemmlaschen 6.1, 6.2 aus Metallplatten ausgestattet. Die eine Klemmlasche 6.1 ist hier als ein rechteckiger Plattenabschnitt mit Mittenbohrung vorgesehen, während die zweite, daran angebrachte Klemmlasche 6.2 eine haubenförmige Form aufweist mit an den Enden des rechteckigen Elements rechtwinklig abgebogenen Abschnitten, welche die Gitterstäbe der Vorsatzschale 1 im montierten Zustand klemmend übergreifen im Zusammenwirken mit der ersten Klemmlasche 6.1. Hierzu weist die Klemme 6 bei diesem Ausführungsbeispiel der Erfindung eine Schraubmutter 6.3 auf, welche durch die mittigen Durchgangslöcher der Klemmlaschen 6.1, 6.2 hindurchgesteckt wird, mit einem dafür vorgesehenen Aufsteckabschnitt 6.4. An dem äußeren Ende weist die Schraubmutter 6.3 eine Sechskantschraubstruktur auf, mit welcher sie über einen konventionellen Schraubschlüssel beim Montieren auf den Distanzhalter 5 aufgeschraubt werden kann. Die Schraubmutter 6.3 weist an dem freien Ende ferner eine Erweiterung auf, so dass sie im Querschnitt einen im Wesentlichen hutförmigen Querschnitt aufweist, um eine Klemmwirkung zwischen den beiden Klemmlaschen 6.1, 6.2 auf die Gitterstäbe der Vorsatzschale 1 ausüben zu können (vgl. Fig. 5b und Fig. 4). Beim Aufschrauben der Schraubmutter 6.3 mit dem Innengewinde 6.5 auf den Distanzhalter 5, der als einfache Gewindestange hier vorgesehen ist, wird die Klemme 6 nach einem Verdrehen der beiden Klemmlaschen 6.1, 6.2 an den vertikalen Gitterstäben des Gitterrasters der Vorsatzschale 1 dann fest klemmend verschraubt (vgl. Fig. 6b und Fig. 4).

Mit der erfindungsgemäßen Vorrichtung 10 ist somit sowohl eine sehr effektive und kostensparende Installation von derartigen Vorrichtungen für bewehrte Erden 10 an Bauwerken möglich, sowohl was die Erstinstallation als auch was eine anschließende Sanierung von in solchen Bauwerken beschädigten Elementen im Einzelnen oder großflächig betrifft. Die erfindungsgemäße Vorrichtung 10 bietet dabei erhebliche Vorteile gegenüber herkömmlichen derartigen Vorrichtungen, da sie mit den relativ dünnen und filigranen Elementen wie der Verankerungseinrichtung 10 mit dem zylindrischen, stabförmigen Erdanker 4 einfach auch in bestehende Bauwerke später eingebohrt werden kann. Eine Anbringung und sichere Fixierung von Vorsatzschalen 1 sind langfristig möglich, und auch nach einem Verrotten von beispielsweise Metallmatten von verlorenen Schalungen 13, die zum Aufbau der bewehrten Erden 11 dienen, ist die Vorrichtung 10 nach der Erfindung noch sicher über die Klemmen 6 an den Vorsatzschalen 1 fixiert. Eine Einbringung von Geröll oder Schüttgut in Form von grobem Steinmaterial ist damit hinter den Vorsatzschalen 1 leicht möglich, und dennoch ist eine Fixierung auch anschließend an einzelnen Punkten oder eine nachträgliche Sanierung derartiger Vorsatzschalen 1 an solchen Bauwerken mit bewehrter Erde 11 realisierbar.

Die Erfindung hat auch den Vorteil, dass eine Quasi-Entkopplung der Befestigung der Vorsatzschale 1 und der Verankerung im rückwärtigen Erdreich der bewehrten Erde 11 erfolgt aufgrund der Distanzhalter 5, die separat von dem Erdanker 4 vorgesehen werden. Die Distanzhalter 5 werden einfach in die vorab eingeschraubten Erdanker 4 eingebracht und montiert, beispielsweise in Form von Gewindestangen, die darin eingeschraubt sind, ohne dass dies für die Erfindung, wie sie in den Ansprüchen definiert ist, beschränkend ist. Die Klemmen 6 werden anschließend an den Distanzhaltern 5 angebracht und können unterschiedliche Formen aufweisen, auch andere als in den Figuren der Ausführungsbeispiele gezeigt. Die Klemmen 6 dienen zur klemmenden Halterung und weisen eine Form auf, mit welcher durch einfaches Anbringen von außen, beispielsweise durch Verschrauben, die sichere Fixierung der Vorsatzschalen 1 vor einem Einbringen des Schüttguts oder Füllmaterials 3 in den Aufnahmeraum 12 der Vorsatzschalen 1 erfolgen kann.

Die Verankerungseinrichtungen 20 nach der Erfindung weisen eine solche Form auf, die wenig Verdrängung des umgebenden Erdreichs beim Einbringen in die bewehrte Erde 11 bewirkt. Dadurch kann auch eine nachträgliche Sanierung durch ein Füllmaterial 3 hindurch und das dahinterliegende Erdreich erfolgen, ohne dass aufwendige Abbauten oder Umbauten an den Bauwerken notwendig sind. Die Vorteile der Erfindung sind damit sowohl in technischer Hinsicht bei der Handhabbarkeit, der Montage oder Demontage als auch was die Kosteneffizienz und die Notwendigkeit einer späteren Sanierung von unterschiedlichen Bauelementen betrifft, zahlreich.

### Bezugszeichenliste

- 1: Vorsatzschale
- 2: Halterung
- 3: Füllmaterial
- 4: Erdanker
- 5: Distanzhalter
- 6: Klemme
- 6.1: Klemmlasche
- 6.2: Klemmlasche
- 6.3: Schraubmutter
- 6.4: Aufsteckabschnitt
- 6.5: Innengewinde
- 7: Halteabschnitt für Montagemaschine bzw. Bohrmaschine
- 8: Gewinde bzw. Riffelung
- 9: Vlies
- 10: Vorrichtung zur Bewehrung
- 11: bewehrte Erde
- 12: Aufnahmeraum Vorsatzschale
- 13: verlorene Schalung bzw. Eisenmatten
- 14: konische Spitze
- 20: Verankerungseinrichtung

## Patentansprüche

1. Vorrichtung (10) zur sanierungsfähigen Bewehrung von Hängen aus Erdreich mit bewehrter Erde (11) mit einer mit einer Hinterfüllung, Erdreich oder Schüttgut auffüllbaren Vorsatzschale (1) aus einem Gitter- oder Netzmaterial, mit mindestens einer in der bewehrten Erde (11) fixierbaren Halterung (2) der Vorsatzschale (1), insbesondere in Form einer rückwärtig an der Vorsatzschale (1) vorgesehenen verlorenen Schalung aus Eisenmatten oder Vliesmatten, wobei ein Füllmaterial (3) in einen Aufnahmeraum (12) zwischen der bewehrten Erde (11) und der Vorsatzschale (1) einbringbar oder einfüllbar ist, **dadurch gekennzeichnet, dass** die Halterung (2) eine Verankerungseinrichtung (20) für eine in der Halteposition einstellbare und bei Bedarf auch wieder lösbare Montage der Vorsatzschale (1) aufweist, welche einen in die bewehrte Erde (11) und/oder vorhandenes Erdreich eingebrachten Erdanker (4), einen an dem freien Ende des Erdankers (4) vorgesehenen Distanzhalter (5) mit Verstellmöglichkeit seiner effektiven Länge sowie eine mit dem Distanzhalter (5) verbundene und an der Vorsatzschale (1) lösbar anbringbare Klemme (6) für eine Klemmhalterung und Fixierung der Vorsatzschale (1) umfasst.

2. Vorrichtung (10) nach Anspruch 1, **dadurch gekennzeichnet, dass** die Klemme (6) eine von der Frontseite der Vorrichtung (10) her schraubbare Form mit zwei auf den Abstand eines Gitterrasters der Vorsatzschale (1) angepassten Klemmlaschen (6.1, 6.2) aufweist.

3. Vorrichtung (10) nach Anspruch 1 oder 2, **dadurch gekennzeichnet, dass** die Klemme (6) eine Form und Abmessung für ein Hindurchstecken durch eine Gitteröffnung mit anschließender Fixiermöglichkeit an Gitterstäben der Vorsatzschale (1), insbesondere durch Verdrehen von Klemmelementen oder der Klemmlaschen (6.1, 6.2), aufweist.

4. Vorrichtung (10) nach einem der vorangegangenen Ansprüche, **dadurch gekennzeichnet, dass** der Distanzhalter (5) eine Gewindestange aufweist, welche im Abstand zum freien Ende des Erdankers (4) durch eine Schraubverbindung mit diesem einstellbar ist.

5. Vorrichtung (10) nach einem der vorangegangenen Ansprüche, **dadurch gekennzeichnet, dass** die Klemme (6) eine Schraubmutter (6.3) mit einem Innengewinde und einem Aufsteckabschnitt (6.4) für zwei gegeneinander zusammenschraubbare Klemmelemente oder Klemmlaschen (6.1, 6.2) aufweist.

6. Vorrichtung (10) nach einem der vorangegangenen Ansprüche, **dadurch gekennzeichnet, dass** die Klemme (6) mit einem Aufnahmeraum (6.5) zwischen zwei Klemmelementen oder Klemmlaschen (6.1, 6.2) entsprechend einer Abmessung des Gitters der Vorsatzschale (1) versehen ist.

7. Vorrichtung (10) nach einem der vorangegangenen Ansprüche, **dadurch gekennzeichnet, dass** der Erdanker (4) eine stangenartige Form mit im Wesentlichen gleichbleibendem zylindrischem Querschnitt und einem mindestens teilweisen Innengewinde aufweist.

8. Vorrichtung (10) nach einem der vorangegangenen Ansprüche, **dadurch gekennzeichnet, dass** der Erdanker (4) ein Außengewinde (8) und am rückwärtigen Ende einen Halteabschnitt (7) für die Anbringung einer Bohrmaschine oder Montagevorrichtung aufweist.

9. Vorrichtung (10) nach einem der vorangegangenen Ansprüche, **dadurch gekennzeichnet, dass** zwischen bewehrter Erde (11) und dem Aufnahmeraum (12) der Vorsatzschale (1) ein flächiges Rückhaltemittel, insbesondere ein Vlies (9), vorgesehen ist.

10. Vorrichtung (10) nach einem der vorangegangenen Ansprüche, **dadurch gekennzeichnet, dass** die Halterung (2) mit dem Erdanker (4) im Wesentlichen rechtwinklig zu einer Vorderseite der Vorsatzschale (1) ausgerichtet montiert ist.

11. Vorrichtung (10) nach einem der vorangegangenen Ansprüche, **dadurch gekennzeichnet, dass** der Distanzhalter (5) ein längliches, stangenförmiges Element in Verlängerung der Längsachse des Erdankers (4) ist, wobei seine effektive Länge durch die Anbringungsform an dem Erdanker (4) verstellbar ist.

12. Vorrichtung (10) nach einem der vorangegangenen Ansprüche, **dadurch gekennzeichnet, dass** der Distanzhalter (5) und der Erdanker (4) miteinander durch Verschraubung koppelbare Rohre oder Stangen mit jeweiligen Innen-/Außengewinden sind.
